# FASCICULE DE BREVET EUROPEEN

(11) **EP 1 133 937 B1**
(45) Date de publication et mention de la délivrance du brevet: **11.05.2005**
(21) Numéro de dépôt: 01400671.2
(22) Date de dépôt: 14.03.2001
(51) Int. Cl.: A45D 40/00, A45D 40/04, A45D 40/06

(54) **Dispostif de conditionnement et d'application d'un produit cosmétique ou de soin**
Vorrichtung zum Aufbewahren und Auftragen von Kosmetiska oder Pflegeprodukten
Device for storing and applying cosmetic or care products

(30) Priorité: 16.03.2000 FR 0003375
(43) Date de publication de la demande: 19.09.2001
(73) Titulaire: L'OREAL, 75008 Paris (FR)
(72) Inventeur: Blondeel, Gilles, 93250 Villemomble (FR); Prunier, Marion, 75015 Paris (FR)
(74) Mandataire: Tanty, François

(56) Documents cités:
- EP-A- 0 876 777
- EP-A- 0 981 976
- WO-A-00/41588
- FR-A- 2 765 800
- US-A- 5 342 134
- US-A- 5 954 441
- US-A- 5 984 554

## Description

La présente invention concerne le domaine des dispositifs de conditionnement et d'application d'un produit cosmétique ou de soin.

L'invention concerne plus particulièrement mais non exclusivement un dispositif pour le conditionnement et l'application de rouge à lèvres.

On a proposé un grand nombre de dispositifs de conditionnement et d'application de rouge à lèvres.

On pourra se reporter par exemple aux demandes de brevet français FR-A 2 548 880 et FR-A-2 762 763, ainsi qu'à la demande de brevet européen EP-A-0 815 766 de la société déposante.

US 5 984 554 décrit un dispositif de conditionnement et d'application d'un produit contenant des solvants volatils. Ce dispositif comporte un capot muni intérieurement d'une pièce d'étanchéïté en polyéthylène base densité.

D'une manière générale, on cherche à obtenir une fermeture étanche de l'étui en l'absence d'utilisation, afin d'obtenir une bonne conservation du raisin et notamment éviter l'évaporation de solvants volatils hydrocarbonés contenus dans le produit.

Des tests réalisés en interne ont permis de constater que les étuis actuellement sur le marché offrent une étanchéité satisfaisante, c'est-à-dire que l'on n'observe pas de variation de poids de l'étui fermé après une période de stockage prolongée à une température supérieure à la température ambiante.

Malgré cette étanchéité, il a été constaté que pour certaines compositions la conservation du raisin n'était pas optimale et que la qualité du maquillage s'en ressentait.

La présente invention vise notamment à améliorer la conservation du raisin.

Plus généralement, l'invention vise à améliorer la conservation d'un produit cosmétique ou de soin contenant au moins un solvant volatil hydrocarboné contenu dans un dispositif de conditionnement et d'application à fermeture étanche, comprenant au moins deux éléments dont un est en matière plastique, ces éléments étant aptes à être déplacés relativement l'un à l'autre pour permettre l'application du produit.

L'invention y parvient grâce au fait que la matière plastique est non polyoléfinique de manière à ce que ledit (ou lesdits) élément(s) ne subisse(nt) pas de variation massique sensible lorsqu'il(s) est (sont) mis en contact prolongé avec les vapeurs dudit solvant.

La société déposante a constaté que de manière inattendue, le fait de réaliser dans une ou de telles matières plastiques les éléments du dispositif exposés aux vapeurs du ou des solvants volatils hydrocarbonés contenus dans le produit permettait d'améliorer

la conservation de ce dernier.

Après avoir réalisé l'invention et effectué des tests comparatifs en interne, la société demanderesse a constaté que la conservation du produit pouvait être améliorée en empêchant une absorption des vapeurs de solvant, même minime, par les composants en matière plastique du dispositif.

La société déposante a également constaté que la présente invention permet, lorsque le dispositif comporte un mécanisme d'entraînement du produit comme cela est le cas par exemple pour un étui de rouge à lèvres, d'éviter tout risque de variation dimensionnelle des composants en matière plastique et de dysfonctionnement du mécanisme après absorption du ou des solvants volatils hydrocarbonés contenus dans le produit, en cas de conservation de celui-ci à une température relativement élevée et/ou de stockage prolongé (plusieurs années). Les mécanismes d'entraînement d'étui de rouge à lèvres comportent des pièces devant être déplacées de manière précise les unes par rapport aux autres et sont particulièrement sensibles à des variations dimensionnelles.

L'invention est tout particulièrement avantageuse lorsque le solvant est choisi parmi les huiles hydrocarbonées de 8 à 16 atomes de carbone ou leurs mélanges, le solvant pouvant être choisi parmi les alcanes ramifiés en C₈-C₁₆ et leurs mélanges et être constitué par de l'isododécane.

On utilise pour réaliser les composants en matière plastique du dispositif des matières plastiques non polyoléfiniques.

On peut ainsi utiliser des matériaux choisis dans la liste suivante : styréniques, notamment polystyrènes et leurs copolymères (SB, SAN, ABS), des polychlorures de vinyle et leurs dérivés, des polyacryliques (PMMA), des polyoxyméthylènes (POM), des polyamides (PA) et des polyesters saturés thermoplastiques, notamment le polytérephtalate d'éthylène (PET).

Dans un exemple de réalisation, tous les composants en matière plastique du dispositif sont en acrylobutadiène-styrène (ABS).

Lorsque le dispositif comporte un habillage extérieur, on utilise avantageusement pour réaliser cet habillage de l'ABS ou un copolymère ABS/SAN.

Lorsque le dispositif comporte un mécanisme d'entraînement comprenant au moins deux composants mobiles l'un par rapport à l'autre, on utilise avantageusement pour réaliser ces composants des matériaux différents, l'un des composants étant réalisé en POM et un autre composant en ABS.

On peut ainsi améliorer le glissement et éviter l'émission d'un bruit de grincement.

L'un au moins desdits éléments en matière plastique ne subissant pas de variation massique sensible peut appartenir à un mécanisme d'entraînement du produit.

L'un au moins desdits éléments en matière plastique ne subissant pas de variation massique sensible peut être non apparent depuis l'extérieur du dispositif.

L'un au moins desdits éléments en matière plastique ne subissant pas de variation massique sensible peut être en contact direct avec le produit.

D'autres caractéristiques et avantages de la présente invention ressortiront à la lecture de la description détaillée qui va suivre, d'exemples de réalisation non limitatifs, et à l'examen du dessin annexé, sur lequel :
- la figure 1 est une vue schématique en coupe axiale d'un premier exemple d'étui de rouge à lèvres,
- la figure 2 est une vue schématique éclatée du mécanisme d'entraînement de l'étui de la figure 1,
- la figure 3 est une vue schématique, en coupe axiale, d'un deuxième exemple d'étui de rouge à lèvres, et
- la figure 4 est une vue schématique en coupe axiale d'un troisième exemple d'étui de rouge à lèvres.

On a représenté sur les figures 1 et 2 un étui 1 conforme à un premier exemple de mise en oeuvre de l'invention.

Dans cet exemple, l'étui 1 comporte un habillage extérieur comprenant un corps ou base 2, un capot amovible 3 et un mécanisme d'entraînement 4 destiné à permettre le déplacement axial d'un raisin de produit P.

Le mécanisme 4 présente une structure connue en soi, et il est constitué par l'assemblage de trois éléments, à savoir un fourreau 5, une cupule porte raisin 6 et une enveloppe 7.

Le fourreau 5 et la cupule 6 sont réalisés en matière plastique et l'enveloppe 7 comporte un manchon 8 en métal doublé par une chemise intérieure 9 en matière plastique.

La cupule 6 comporte, de manière connue en soi, deux ergots 10 diamétralement opposés agencés pour coulisser dans deux fentes de guidage 11 diamétralement opposées du fourreau 5.

Les extrémités des ergots 10 viennent en prise dans des rainures hélicoïdales 12 de la chemise intérieure 9, de sorte qu'un mouvement de rotation du fourreau 5 relativement à l'enveloppe 7 s'accompagne d'un déplacement axial de la cupule 6.

Le corps 2 comporte une cheminée 13 qui s'engage dans le fourreau 5 et qui est immobilisée en rotation par rapport à celui-ci.

Pour provoquer la sortie du raisin de produit P, l'utilisateur tourne l'enveloppe 7 par rapport au corps 2 après avoir retiré le capot de fermeture 3.

On n'a représenté sur la figure 1 que l'extrémité supérieure du raisin de produit P pour des raisons de clarté du dessin.

Pour de plus amples détails concernant la structure d'un tel étui de rouge à lèvres, on pourra se reporter à la demande de brevet français FR-A-2 248 880.

On a représenté sur la figure 3 un étui 1' de rouge à lèvres, de structure connue et décrite dans la demande de brevet français FR-A-2 762 763, à laquelle on pourra avantageusement se reporter.

L'étui 1' comporte un habillage extérieur comprenant un corps ou base 2' et un capot de fermeture 3', ce dernier abritant un mécanisme d'entraînement 4' comprenant une enveloppe 7', un fourreau 5' et une cupule porte raisin 6'.

Le fourreau 5' est réalisé d'un seul tenant avant le corps 2' et comporte deux fentes diamétralement opposées 11' dans lesquelles peuvent coulisser deux ergots diamétralement opposés 10' de la cupule 6'.

L'enveloppe 7' comporte un manchon métallique extérieur 8' doublé d'une chemise intérieure 9' pourvue d'un filetage hélicoïdal 12'.

Le fonctionnement est similaire à celui de l'étui 1.

On a représenté sur la figure 4 un autre étui 1".

La structure de cet étui 1" est décrite dans la demande de brevet européen EP-A-0 815 666.

L'étui 1" comporte un habillage extérieur comprenant un corps ou base 2" et un capot de fermeture 3", le corps 2" et le capot 3" étant par exemple réalisés en métal.

L'étui 1" comporte un mécanisme d'entraînement 4" qui comprend un ensemble 5" en matière plastique fixe par rapport au corps 2", une enveloppe 7" pouvant tourner par rapport à ce dernier et une cupule porte raisin 6".

La cupule 6" est solidaire d'une tige filetée 20 en matière plastique engagée dans un élément 21 formant écrou appartenant à l'ensemble 5".

L'enveloppe 7" comporte un manchon métallique 8", mobile en rotation par rapport au corps 2" mais fixe en translation, dans lequel est engagé un insert 22 en matière plastique.

La tige filetée 20 comporte sur sa longueur deux méplats diamétralement opposés, non apparents sur le dessin car parallèles au plan de coupe de la figure 4.

L'insert 22 présente deux surfaces d'entraînement, non représentées sur la figure 4, qui viennent prendre appui sur les méplats de la tige 20, de manière à ce que l'entraînement en rotation de l'enveloppe 7" s'accompagne d'un déplacement en rotation de la tige 20, cette dernière étant toutefois libre de se mouvoir axialement par rapport à l'insert 22, les filets de la tige 20 venant en prise dans l'élément 21.

Ainsi, la rotation de la tige 20 s'accompagne d'un déplacement axial de la cupule 6" dans le manchon 8".

On notera que le capot de fermeture 3" comporte un insert 23 pourvu de godrons 24.

Ces derniers viennent s'engager sur des gorges correspondantes du manchon 8", lorsque le capot 3" est en place, afin d'obtenir une fermeture étanche.

Dans tous les exemples de réalisation qui viennent d'être décrits et conformément à l'invention, on utilise pour réaliser les composants en matière plastique des matériaux choisis pour ne pas présenter de variation massique sensible lorsque placés en contact prolongé avec les vapeurs du ou des solvants volatils contenus dans le produit P.

Par solvant volatil on comprend, au sens de la présente invention, un milieu non aqueux liquide à température ambiante (25 °C) et sous pression atmosphérique normale (760 mm de mercure), susceptible de s'évaporer de la peau ou des lèvres en moins d'une heure.

Un tel solvant peut être choisi parmi les milieux ayant une pression de vapeur, à température ambiante et pression atmosphérique normale, allant de 10⁻³ à 300 mm de mercure (0,13 Pa à 40 000 Pa).

Dans les exemples de réalisation décrits, les solvants considérés sont des huiles hydrocarbonées comprenant de 8 à 16 atomes de carbone ou leurs mélanges.

De telles huiles peuvent être choisies parmi les alcanes ramifiés en C₈-C₁₆ et leurs mélanges.

On utilise, par exemple, des isoparaffines en C₈-C₁₄, ou encore de l'isododécane, de l'isohexadécane ou du néo-pentanoate d'iso-hexyle, l'isododécane étant préféré.

A titre d'exemple de référence commerciale de ce dernier composé, on peut citer le Permethyl 99A de la société PRESPERSE INC.

Le produit P contient, dans les exemples de réalisation décrits, entre 5 et 90 % de solvants volatils, et de préférence au moins 20 %.

Le produit P peut avoir par exemple l'une des compositions suivantes :

### Exemple 1

| | |
|---|---|
| Isododécane (2,2, 4, 6,6) pentanéthyl heptane | 20 % |
| Phényltriméthicone | 49 % |
| Cire de polyéthylène (PM 500) | 20 % |
| Pigments et nacres | 11 % |

les proportions données ci-dessus étant des fractions massiques.

Ce rouge à lèvres est obtenu en dispersant les pigments et nacres dans la phényltriméthicone puis en ajoutant la cire et en chauffant le tout à 100 °C jusqu'à fusion totale de la cire. On ajoute ensuite l'isododécane à 80 °C. Le mélange fondu est alors versé dans un moule approprié pour former un stick puis refroidit jusqu'à la température ambiante. Le bâton obtenu est homogène, doux et non gras. Il procure un film confortable sur les lèvres tout au long de la journée et qui ne transfère pas.

### Exemple 2

| | |
|---|---|
| Isododécane | 20 % |
| Polyisobutène | 41 % |
| Polydiméthylsiloxane (100 cst) | 8 % |
| Cire de polyéthylène (PM 500) | 20 % |
| Pigments et nacres | 11 % |

Ce rouge à lèvres est obtenu comme dans l'exemple 1. On obtient un rouge à lèvres qui s'applique facilement et qui après évaporation de l'isododécane conduit à un film confortable qui ne transfère pas.

### Exemple 3

| | |
|---|---|
| Isododécane | 35 % |
| Polyisobutène | 18 % |
| Polydiméthylsiloxane (100 cst) | 8 % |
| Cire de polyéthylène (PM 500) | 16,5 % |
| Pigments et nacres | 11 % |
| Propionate d'arachidyle | 7,5 % |

Ce rouge à lèvres est obtenu comme dans l'exemple 1 et présente les mêmes propriétés.

### Exemple 4

| *Phase A* | |
|---|---|
| Polyisobutène hydrogéné | 11 % |
| Disostéarate de diglycéryle vendu sous la référence | 4,86 % |
| Salacos 42 par la société NISSHIN OIL MILLS PVP/Eicosène copolymère | 5 % |
| Antioxydant | qsq |

| *Phase B* | |
|---|---|
| Cire de polyéthylène (PM 400) | 10 % |

| *Phase C* | |
|---|---|
| Oxyde de titane | 0,28 % |
| DC Red n° 7 | 1,03 % |
| FDC yellow n° 6 A1 lake | 2,19 % |
| Kaolin | 7,50 % |

| *Phase D* | |
|---|---|
| Phényltriméthicone (1000 cSt) | 35 % |

| *Phase E* | |
|---|---|
| Mica | 1 % |

| *Phase F* | |
|---|---|
| Isododécane | 22,08 % |
| | $\overline{\text{100 % massique}}$ |

### Mode opératoire

La phase particulaire C est broyée dans la phase A à l'aide d'un broyeur tricylindre. On ajoute ensuite la cire de polyéthylène et l'on chauffe à 100 °C jusqu'à dissolution complète de la cire. On ajoute ensuite la phényltriméthicone et le mica à 100 °C, puis l'isododécane à 80-90 °C. On peut ensuite couler à 80-85 °C dans des moules adéquats pour obtenir des sticks.

Dans tous les exemples de réalisation décrits, le produit P contient une proportion non négligeable d'isododécane et l'on choisit les composants en matière plastique des étuis 1, 1' et 1" dans des matières thermoplastiques non polyoléfiniques.

On peut ainsi utiliser à la place du polypropylène ou du polyéthylène haute densité habituellement rencontrés pour la fabrication des étuis de rouge à lèvres connus, des styréniques, par exemple des polystyrènes (PS) et leurs copolymères (SB, SAN, ABS), des polychlorures de vinyle et leurs dérivés, des polyacryliques (PMMA), des polyoxyméthylènes (POM), des polyamides (PA) et des polyesters saturés thermoplastiques, notamment le polytérephtalate d'éthylène (PET).

Des essais réalisés par la société déposante ont montré que de tels matériaux, lorsque exposés pendant une durée prolongée à des vapeurs d'isododécane, ne subissaient pas de variation massique sensible, contrairement aux polyoléfines telles que le polypropylène ou le polyéthylène haute densité.

Des tests ont été réalisés en utilisant pour constituer le fourreau, la cupule et la chemise intérieure des étuis 1 et 1' du polystyrène acrylonitrile (SAN).

Ces tests ont montré que la variation massique, après une exposition prolongée aux vapeurs d'isododécane, était inférieure à 0,4 %.

On a également fabriqué un étui 1" en réalisant tous ses composants en matière plastique en acrylobutadiène-styrène (ABS) et les mesures effectuées n'ont pas permis de constater une variation massique du poids des composants après une exposition prolongée à des vapeurs d'isododécane.

L'invention s'applique de manière générale à tous les étuis de rouge à lèvres connus.

Pour ceux dont l'habillage extérieur comporte du polypropylène ou du polyéthylène haute densité, on remplacera avantageusement ces matériaux par de l'ABS ou un copolymère ABS/SAN.

En ce qui concerne le mécanisme d'entraînement, il est avantageux d'utiliser des matériaux différents afin d'obtenir de meilleures caractéristiques de mouvement, notamment un meilleur glissement et un bruit de fonctionnement réduit.

On pourra ainsi, pour réaliser l'un des composants du mécanisme d'entraînement, un matériau différent de celui servant à réaliser les autres composants du mécanisme, l'un des composants étant par exemple réalisé en POM et les autres composants en ABS.

L'invention a permis de constater que, outre la meilleure conservation du produit, on garantissait une stabilité dimensionnelle des composants en matière plastique de l'étui sur une longue période, même en cas de stockage à une température relativement élevée.

Des tests comparatifs ont permis de constater que des mécanismes comportant des composants en polyoléfine subissaient des variations dimensionnelles susceptibles de modifier de manière sensible le couple à appliquer pour provoquer un déplacement axial de la cupule porte raisin voire, à la limite, conduisant au coincement du mécanisme.

L'invention permet également d'éviter que suite à une perte de solvant le raisin se dessèche , un tel dessèchement pouvant conduire à un rétrécissement de son diamètre et à un détachement de la cupule qui le porte ; de plus, le dessèchement du raisin s'accompagne d'un durcissement qui empêche un étalement correct du produit sur les lèvres.

Bien entendu, l'invention n'est pas limitée aux exemples de réalisation qui viennent d'être donnés.

En particulier, l'invention n'est pas limitée au cas où le solvant hydrocarboné contenu dans le produit est de l'isododécane.

De plus, l'invention n'est pas limitée à des étuis de rouge à lèvres mais s'applique de manière générale à tous les dispositifs de conditionnement et d'application dans lesquels on cherche à obtenir une fermeture étanche et dans lesquels on utilise des composants en matière plastique exposés aux vapeurs des solvants hydrocarbonés contenus dans le produit.

## Revendications

1. Dispositif de conditionnement et d'application (1 ; 1'; 1") comportant un produit cosmétique ou de soin à appliquer, ce produit contenant au moins un solvant volatil hydrocarboné, ce dispositif étant à fermeture étanche et comprenant au moins deux éléments dont au moins un est en matière plastique, lesdits éléments étant aptes à être déplacés relativement l'un à l'autre pour permettre l'application du produit, **caractérisé par le fait que** l'on utilise, pour réaliser tous les composants en matière plastique du dispositif exposés aux vapeurs du solvant, des matières plastiques non polyoléfiniques, lesdits éléments ne subissant pas de variation massique sensible lorsqu'ils sont mis en contact prolongé avec les vapeurs dudit solvant.

2. Dispositif selon la revendication précédente, **caractérisé par le fait qu'**il constitue un étui de rouge à lèvres.

3. Dispositif selon l'une des deux revendications précédentes, **caractérisé par le fait que** ledit solvant est choisi parmi les huiles hydrocarbonées de 8 à 16 atomes de carbone ou leurs mélanges.

4. Dispositif selon la revendication précédente, **caractérisé par le fait que** ledit solvant est choisi parmi les alcanes ramifiés en C₈-C₁₆ et leurs mélanges.

5. Dispositif selon la revendication précédente, **caractérisé par le fait que** le solvant est de l'isododécane.

6. Dispositif selon l'une quelconque des revendications précédentes, **caractérisé par le fait que** l'on utilise pour réaliser les composants en matière plastique du dispositif des matériaux choisis dans la liste suivante : styréniques, notamment polystyrènes et leurs copolymères (SB, SAN, ABS), des polychlorures de vinyle et leurs dérivés, des polyacryliques (PMMA), des polyoxyméthylènes (POM), des polyamides (PA) et des polyesters saturés thermoplastiques, notamment le polytérephtalate d'éthylène (PET).

7. Dispositif selon l'une quelconque des revendications précédentes, **caractérisé par le fait que** tous les composants en matière plastique du dispositif sont en acrylobutadiène-styrène (ABS).

8. Dispositif selon l'une quelconque des revendications précédentes, **caractérisé par le fait qu'**il comporte un habillage extérieur et **par le fait que** l'on utilise pour réaliser cet habillage de l'ABS ou un copolymère ABS/SAN.

9. Dispositif selon l'une quelconque des revendications précédentes, **caractérisé par le fait qu'**il comporte un mécanisme d'entraînement comprenant au moins deux composants mobiles l'un par rapport à l'autre et **par le fait que** l'on utilise pour réaliser ces composants des matériaux différents, l'un des composants étant réalisé en POM et un autre composant en ABS.

10. Dispositif selon l'une quelconque des revendications 1 à 9, **caractérisé par le fait que** l'un au moins desdits éléments en matière plastique ne subissant pas de variation massique sensible appartient à un mécanisme d'entraînement du produit.

11. Dispositif selon l'une quelconque des revendications précédentes, **caractérisé par le fait que** l'un au moins desdits éléments en matière plastique ne subissant pas de variation massique sensible est non apparent depuis l'extérieur du dispositif.

12. Dispositif selon l'une quelconque des revendications précédentes, **caractérisé par le fait que** l'un au moins desdits éléments en matière plastique ne subissant pas de variation massique sensible est en contact direct avec le produit.

## Patentansprüche

1. Verpackungs- und Auftragsvorrichtung (1; 1'; 1") mit einem aufzutragenden kosmetischen oder Pflegeprodukt, das mindestens ein flüchtiges Kohlenwasserstofflösungsmittel enthält, wobei diese Vorrichtung einen dichten Verschluss besitzt und mindestens zwei Elemente aufweist, von denen mindestens eines aus Kunststoff besteht, wobei diese Elemente geeignet sind, relativ zueinander bewegt zu werden, um den Auftrag des Produkts zu gestatten, **dadurch gekennzeichnet, dass** man zur Herstellung aller den Dämpfen des Lösungsmittels ausgesetzten aus Kunststoff bestehenden Bestandteile der Vorrichtung Nichtpolyolefinkunststoffe verwendet, wobei diese Elemente keine wesentliche Masseänderungen erfahren, wenn sie mit den Dämpfen dieses Lösungsmittel in längeren Kontakt gebracht werden.

2. Vorrichtung nach dem vorhergehenden Anspruch, **dadurch gekennzeichnet, dass** sie ein Etui für Lippenrot bildet.

3. Vorrichtung nach einem der beiden vorhergehenden Ansprüche, **dadurch gekennzeichnet, dass** dieses Lösungsmittel aus den Kohlenwasserstoffölen mit 8 bis 16 Kohlenstoffatomen oder ihren Mischungen ausgewählt ist.

4. Vorrichtung nach dem vorhergehenden Anspruch, **dadurch gekennzeichnet, dass** das Lösungsmittel aus den verzweigten C₈-C₁₆-Alcanen und ihren Mischungen ausgewählt ist.

5. Vorrichtung nach dem vorhergehenden Anspruch, **dadurch gekennzeichnet, dass** das Lösungsmittel Isododecan ist.

6. Vorrichtung nach einem der vorhergehenden Ansprüche, **dadurch gekennzeichnet, dass** man zur Herstellung der aus Kunststoff bestehenden Bestandteile der Vorrichtung Werkstoffe verwendet, die aus der folgenden Liste ausgewählt sind: Styrole, insbesondere Polystyrole und ihre Copolymere (SB, SAN, ABS), Polyvinylchloride und ihre Derivate, Polyacryle (PMMA), Polyoxymethylene (POM), Polyamide (PA) und gesättigte thermoplastische Polyester, insbesondere Polyethylenterephtalat (PET).

7. Vorrichtung nach einem der vorhergehenden Ansprüche, **dadurch gekennzeichnet, dass** alle aus Kunststoff bestehenden Bestandteile der Vorrichtung aus Acrylnitril-Butadien-Styrol (ABS) bestehen.

8. Vorrichtung nach einem der vorhergehenden Ansprüche, **dadurch gekennzeichnet, dass** sie ein Außengehäuse aufweist und dass man zur Herstellung dieses Gehäuses ABS oder ein ABS/SAN-Copolymer verwendet.

9. Vorrichtung nach einem der vorhergehenden Ansprüche, **dadurch gekennzeichnet, dass** sie einen Antriebsmechanismus aufweist, der mindestens zwei zueinander bewegliche Bestandteile umfasst, und dass man zur Herstellung dieser Bestandteile verschiedene Werkstoffe verwendet, wobei einer der Bestandteile aus POM und ein anderer Bestandteil aus ABS hergestellt ist.

10. Vorrichtung nach einem der Ansprüche 1 bis 9, **dadurch gekennzeichnet, dass** mindestens einer dieser Bestandteile aus Kunststoff, die keine wesentliche Masseänderung erfahren, zu einem Mechanismus zum Antrieb des Produkts gehört.

11. Vorrichtung nach einem der vorhergehenden Ansprüche, **dadurch gekennzeichnet, dass** mindestens eines dieser Elemente aus Kunststoff, die keine wesentliche Masseänderung erfahren, von außerhalb der Vorrichtung nicht sichtbar ist.

12. Vorrichtung nach einem der vorhergehenden Ansprüche, **dadurch gekennzeichnet, dass** mindestens eines der Elemente aus Kunststoff, die keine wesentliche Masseänderung erfahren, mit dem Produkt in direktem Kontakt ist.

## Claims

1. A packaging and applicator device (1, 1', 1") comprising a cosmetic or care product to be applied, said product containing at least one volatile hydrocarbon solvent, the device being hermetically closable and comprising at least two elements, at least one of which is made of a plastics material, said elements being suitable for being moved relative to each other to enable the substance to be applied, the device being
**characterized by** the fact that all of the plastics material elements of the device exposed to the solvent vapors are made of non-polyolefin plastics materials, said elements being not subject to significant mass variation when put into prolonged contact with the vapor of said solvent.

2. A device according to the preceding claim,
**characterized by** the fact that it constitutes a lipstick case.

3. A device according to either preceding claim,
**characterized by** the fact that the solvent is selected from hydrocarbon oils having 8 to 16 carbon atoms, and mixtures thereof.

4. A device according to the preceding claim,
**characterized by** the fact that said solvent is selected from C₈-C₁₆ branched alkanes and mixtures thereof.

5. A device according to the preceding claim,
**characterized by** the fact that the solvent is isododecane.

6. A device according to the preceding claim,
**characterized by** the fact that the plastics material components of the device are made of materials selected from the following list: styrene compounds, in particular polystyrenes and copolymers thereof (SB, SAN, ABS), polyvinyl chlorides and derivatives thereof, polyacrylics (PMMA), polyoxymethylenes (POM), polyamides (PA), and saturated thermoplastic polyesters, in particular polyethylene terephthalate (PET).

7. A device according to any preceding claim,
**characterized by** the fact that all of the plastics material components of the device are made of acrylobutadiene-styrene (ABS).

8. A device according to any preceding claim,
**characterized by** the fact that it includes an outer cover and by the fact that the cover is made of ABS or a copolymer of ABS and SAN.

9. A device according to any preceding claim,
**characterized by** the fact that it includes a drive mechanism comprising at least two components that are movable relative to each other, and by the fact that these components are made of different materials, one of the components being made of POM and the other component of ABS.

10. A device according to any one of claims 1 to 9,
**characterized by** the fact that at least one of said plastics material elements not subject to significant mass variation belongs to a drive mechanism for the substance.

11. A device according to any preceding claim,
**characterized by** the fact that at least one of said plastics material elements not subject to significant mass variation is not visible from outside the device.

12. A device according to any preceding claim,
**characterized by** the fact that at least one of said plastics material elements not subject to significant mass variation is in direct contact with the substance.
